# EUROPÄISCHE PATENTSCHRIFT

(11) **EP 0 024 699 B1**
(45) Veröffentlichungstag und Bekanntmachung des Hinweises auf die Patenterteilung: **14.09.1983**
(21) Anmeldenummer: 80104991.7
(22) Anmeldetag: 21.08.1980
(51) Int. Cl.: B30B 1/10, B30B 15/00

(54) **Pressenantrieb**
Press drive
Entraînement de presse

(30) Priorität: 24.08.1979 DE 2934286
(43) Veröffentlichungstag der Anmeldung: 11.03.1981
(73) Patentinhaber: L. SCHULER GmbH, D-73012 Göppingen (DE)
(72) Erfinder: Bareis, Alfred, D-7336 Uhingen (DE); Dommer, Hans-Martin, D-7320 Göppingen (DE); Bergmann, Ewald, D-7324 Rechberghausen (DE)

## Beschreibung

Die Erfindung betrifft einen Pressenantrieb mit einer zentralen Exzenterwelle, die über Pleuel mit einem in einer vertikalen Geradführung geführten Gleitstein wirkungsverbunden ist, wobei an dem Gleitstein Laschen symmetrisch zueinander angelenkt sind, über die mittelbar durch eine weitere Gelenkverbindung ein Stößel bewegbar ist, und wobei den hin- und hergehenden Massen entsprechende, gegenläufig angetriebene Massenausgleichsgewichte vorgesehen sind, die über weitere Lenker mit dem Gleitstein verbunden sind.

Ein gattungsbildender Pressenantrieb ist in der DE-OS 25 34 628 beschrieben. Der bekannte Pressenantrieb, der insbesondere für schnellaufende mechanische Pressen konzipiert ist, enthält eine zentrale Exzenterwelle, die über Pleuel mit einem Gleitstein wirkungsverbunden ist. An dem Gleitstein sind Laschen bzw. einarmige Hebel symmetrisch zueinander angelenkt, über die mittelbar durch eine weitere Gelenkverbindung ein Stößel bewegbar ist. Die einarmigen Hebel sind der Anlenkung des Gleitsteines gegenüberliegend auf Stößelverstellungen gelagert, die pressengestellfest angeordnet sind. Als weitere Gelenkverbindung dienen Druckstangen, die zwischen dem Stößel und den einarmigen Hebeln wirken. Von den Verbindungspunkten der einarmigen Hebel mit den Druckstangen in entgegengesetzte Richtung wirkend sind über weitere Lenker und Doppelhebel Massenausgleichsgewichte vorgesehen, die einen vollständigen dynamischen Massenausgleich ermöglichen. Für die Hubverstellung ist die übliche Anordnung, nämlich eine gegenüber einem Exzenter verdrehbare Exzenterbüchse, vorgesehen.

Das dynamische Verhalten der Presse, insbesondere beim Schneiden mit hohen Hubzahlen, wird durch die Anordnung der Lager im Kraftfluß und durch die Anordnung der einarmigen Hebel recht ungünstig beeinflußt, so daß sich unter anderem die Eintauchtiefe der oberen Werkzeuge in die unteren Werkzeuge bei steigenden Hubzahlen erhöht, da die Anzahl der Lagerspiele und auch die elastische Verformung der einarmigen Hebel, die auf Biegung beansprucht werden, die Steifigkeit des Gesamtsystemes erheblich vermindern.

Der Erfindung liegt daher die Aufgabe zugrunde, einen Pressenantrieb anzugeben, der bei vollständigem dynamischen Massenausgleich mit einem Minimum an im Kraftfluß liegenden Lagern aufgebaut ist, und der ausschließlich auf Druck und Zug beanspruchte, im Kraftfluß liegende Bauteile aufweist.

Diese Aufgabe ist dadurch gelöst, daß symmetrisch zu der Exzenterwelle mindestens die zweifache Anordnung
a) eines ersten, nahezu waagerecht angeordneten Kniegelenkes, das an der Lasche angelenkt ist und ein Stützgelenk am Pressengestell aufweist,
b) eines zweiten, nahezu senkrecht angeordneten Kniegelenkes, das mit dem ersten Kniegelenk verbunden und an dem das Massenausgleichsgewicht pressengestellgeführt angelenkt ist,
c) eines dritten, nahezu vertikal angeordneten Kniegelenkes, das über eine Übertragungslasche und ein gemeinsames Gelenk mit dem ersten und dem zweiten Kniegelenk verbunden an dem Stößel angelenkt und in der Bewegungsrichtung des Stößels am Pressengestell geführt ist, vorgesehen sind.

Vorteilhafte Weiterbildungen der Erfindung sind den nachgeordneten Unteransprüchen zu entnehmen.

Der erfindungsgemäße Pressenantrieb erfüllt die eingangs gestellten Forderungen, ein Minimum an im Kraftfluß liegenden Lagern, nämlich drei pro Kniegelenk, keine auf Biegung beanspruchte Bauteile, wodurch die zu bewegenden Massen vermindert werden und eine leichtere Bauweise erreichbar ist. Der erfindungsgemäße Pressenantrieb erreicht somit eine hohe Steifigkeit, was eine Verminderung des Verschleisses der Werkzeuge zur Folge hat, da die Eintauchtiefe sowie das übrige dynamische Verhalten positiv beeinflußt wird. Ist der erfindungsgemäße Pressenantrieb mit einer Hubverstellvorrichtung ausgerüstet, bleibt die Vorschubphase eines Vorschubgerätes, das direkt von dem Pressenantrieb angetrieben wird, bei einer Hubverstellung konstant.

Anhand einer Zeichnung sind nachfolgend Beispiele eines erfindungsgemäßen Pressenantriebes näher erläutert. Es zeigen
Figur 1 die schematische Darstellung eines Pressenantriebes,
Figur 2 die schematische Darstellung des Pressenantriebes mit einer modifizierten Hubverstellung,
Figur 3 eine Hubverstellvorrichtung, wie in Fig. 1 gezeigt,
Figur4 eine Hubverstellvorrichtung, wie in Fig. 2 gezeigt.

Der Pressenantrieb nach Fig. 1 und 2 ist symmetrisch zu einer Kurbel- bzw. Exzenterwelle 10 aufgebaut. An der Exzenterwelle10 ist zumindest ein Pleuel 11 angelenkt, der mit einem Gleitstein 12 verbunden ist. Der Gleitstein 12 ist innerhalb einer Geradführung 13 in einem Pressengestell 14 geführt und mit zwei Laschen 15, 16 verbunden. Die Laschen 15, 16 sind über Verlängerungen 17, 18 mit nahezu waagerecht angeordneten ersten Kniegelenken 19, 20 und 21, 22 verbunden. Die ersten Kniegelenke 19, 20 und 21, 22 sind mit ihren Lenkern 19, 21 auf Abstützpunkten bzw. Ztützgelenk 23, 24 pressengestellfest gelagert, während die Lenker 20, 22 mit nahezu senkrecht angeordneten zweiten Kniegelenken 25, 26 und 27, 28 über Verlängerungen 29, 30 verbunden sind. Die zweiten Kniegelenke 25, 26 und 27, 28 sind mit den Lenkern 25, 27 und deren Verlängerungen 29, 30 auf pressengestellfesten Abstützungen 31, 32 gelagert. An den Lenkern 26, 28 sind Massenausgleichsgewichte 33, 34 pressengestellgeführt angelenkt. Pressengestellgeführt heißt im vorliegenden Fall, daß die Massenausgleichsgewichte 33, 34 entweder an Lenkern 35, 36 auf Kreisbögen geführt sind, die nahezu den an die Kreisbögen gelegten Tangenten entsprechen, oder in gestellfesten - siehe Fig. 2 - Führungen 37, 38 geführt sind, die gleichlaufend zu nicht näher dargestellten Führungen eines Stößels 39 angeordnet sind. In den Verbindungspunkten der Verlängerungen 29, 30 mit den Lenkern 20, 22 der ersten Kniegelenke 19, 20 und 21, 22 sind Übertragungslaschen 40, 41 angelenkt, die direkt mit nahezu senkrecht angeordneten dritten Kniegelenken 42, 43 und 44, 45 verbunden sind. An den Lenkern 43, 45 ist der Stößel39 angelenkt, während die Lenker42, 44 auf an sich bekannten Stößelverstellvorrichtungen 46, 47 pressengestellfest abgestützt sind.

Die in Fig. 2 gezeigte Variante unterscheidet sich von dem Pressenantrieb nach Fig. 1 durch die bereits erwähnten geradlinigen Führungen 37, 38 für die Massenausgleichsgewichte 33, 34 und die Anordnung der Abstützpunkte bzw. Stützgelenke 23, 24. Im Beispiel nach Fig. 2 entfallen die Verlängerungen 17, 18, so daß die Laschen 15, 16 unmittelbar mit den Lenkern 19, 21 der ersten Kniegelenke 19, 20 und 21, 22 verbunden sind.

Für den Fall, daß die Pressenantriebe nach Fig. 1 oder 2 mit einer Hubverstellvorrichtung ausgerüstet werden, sind die Abstützpunkte bzw. Stützgelenke 23, 24 als solche ausgebildet.

Fig. zeigt eine Hubverstellvorrichtung, die zweckmäßigerweise bei dem Pressenantrieb gemäß Fig. 1 eingesetzt wird. Gleitsteine 48, 49 sind pressengestellfest in geradlinigen Führungen 50, 51 geführt. Verstellt werden die Gleitsteine 48, 49 durch je eine Gewindespindel 52, 53, die an den einander zugewandten Enden mit je einem Schneckenrad 54, 55 ausgerüstet sind. Die Schneckenräder 54, 55 werden von einer gemeinsamen, zentralen Schneckenwelle56 angetrieben, die entweder motorisch oder manuell bewegbar ausgebildet sein kann.

Nach Fig. 4 ist die Hubverstellvorrichtung ausgebildet, die vorzugsweise bei einem Pressenantrieb gemäß Fig. 2 einsetzbar ist. Hierbei sind die Abstützpunkte bzw. Ztützgelenke 23, 24 auf gestellfest aber schwenkbar gelagerten Hebeln 57, 58 angeordnet. Die schwenkbaren Hebel 57, 58 sind über Verbindungslaschen 59, 60 mit einem zentralen Gleitstein 61 verbunden, der durch eine Verstellspindel62 einstellbar ist. Die Verstellspindel 62 wird hierbei über Schneckenräder 63, 64 angetrieben, wobei sowohl ein manueller Antrieb als auch ein motorischer Antrieb vorgesehen sein kann.

Bei einem Vergleich des gattungsbildenden Pressenantriebes mit einem erfindungsgemäßen Pressenantrieb ergibt sich, daß bei einem Zweipunktantrieb für den bekannten Pressenantrieb nach der DE-OS 25 34 628 im Kraftfluß dreizehn (13) Gelenkpunkte bzw. Lagerpunkte von insgesamt Lagerpunkten angeordnet sein müssen, während bei einem vergleichbaren erfindungsgemäßen Pressenantrieb nur sechs (6) Gelenkpunkte, d. h. bei zwei Kniegelenken die Mindestanzahl, von ebenfalls 31 Gelenkpunkten im Kraftfluß angeordnet sind.

Um die Verzerrung der Weg-Zeit-Kurve des Stößels, die durch die dritten Kniegelenke 42, 43 und 44, 45 bedingt ist, so gering wie möglich zu halten, sind die Lagen der ersten Kniegelenke 19, 20 und 21, 22 und der dritten Kniegelenke 42, 43 und 44, 45 so gewählt, daß bei Erreichen des unteren Umkehrpunktes des Stößels 39 die dritten Kniegelenke 42, 43 und 44, 45 die Strecklage durchlaufen, während die ersten Kniegelenke 19, 20 und 21, 22 die Beugelage durchlaufen. Die zweiten Kniegelenke 25, 26 und 27, 28 durchlaufen gleichzeitig die Strecklage, so daß bei der Bedingung - Gleichheit der Längenverhältnisse der Lenker 25, 26 bzw. 27, 28 der zweiten Kniegelenke 25, 26 und 27, 28 und der Lenker 42, 43 bzw. 44, 45 der dritten Kniegelenke 42, 43 und 44, 45 - und entsprechender Dimensionierung der Massenausgleichsgewichte 33, 34 der Lenker und der Laschen der Pressenantrieb massenausgeglichen ist. Die zweiten Kniegelenke 25, 26 und 27, 28 werden exakt winkelsynchron zu den dritten Kniegelenken 42, 43 und 44, 45 bewegt - in dem beschriebenen Beispiel paarweise gegenläufig. Die Anordnung kann jedoch auch derart aufgebaut werden, daß die zweiten und dritten Kniegelenke paarweise gleichlaufend aber seitenweise gegenläufig angetrieben werden.

Werden die Abstützpunkte bzw. Ztützgelenke 23, 24 als Hubverstellvorrichtungen ausgebildet, ergibt sich bei einer Hubveränderung automatisch auch die Veränderung des Hubes der an dem zweiten Kniegelenk 25, 26 und 27, 28 angelenkten Massenausgleichsgewichte 33, 34.

## Patentansprüche

1. Pressenantrieb mit einer zentralen Exzenterwelle (10), die über Pleuel (11) mit einem in einer vertikalen Geradführung (13) geführten Gleitstein (12) wirkungsverbunden ist, wobei an dem Gleitstein (12) Laschen (15, 16) symmetrisch zueinander angelenkt sind, über die mittelbar durch eine weitere Gelenkverbindung ein Stößel (39) bewegbar ist, und wobei den hin- und hergehenden Massen entsprechende, gegenläufig angetriebene Massenausgleichsgewichte (33, 34) vorgesehen sind, die über weitere Lenker mit dem Gleitstein (12) verbunden sind, dadurch'gekennzeichnet, daß symmetrisch zu der Exzenterwelle (10) mindestens die zweifache Anordnung
a) eines ersten, nahezu waagerecht angeordneten Kniegelenkes (19, 20 ; 21, 22), das an der Lasche (15, 16) angelenkt ist und ein Stützgelenk (23 ; 24) am Pressengestell (14) aufweist,
b) eines zweiten nahezu senkrecht angeordneten Kniegelenkes (25, 26 ; 27, 28), das mit dem ersten Kniegelenk (19, 20 ; 21, 22) verbunden und an dem das Massenausgleichsgewicht (33 ; 34) pressengestellgeführt angelenkt ist,
c) eines dritten, nahezu vertikal angeordneten Kniegelenkes (42, 43 ; 44, 45), das über eine Übertragungslasche (40 ; 41) und ein gemeinsames Gelenk mit dem ersten (19, 20 ; 21, 22) und dem zweiten Kniegelenk (25, 26 ; 27, 28) verbunden an dem Stößel (39) angelenkt und in der Bewegungsrichtung des Stößels (39) am Pressengestell (14) geführt ist, vorgesehen sind.

2. Pressenantrieb nach Anspruch 1, dadurch gekennzeichnet, daß das dritte Kniegelenk (42, 43 ; 44, 45) im Bereich des unteren Umkehrpunktes des Stößels (39) die Strecklage erreicht, und daß das erste Kniegelenk (19, 20 ; 21, 22) gleichzeitig die Beugelage durchläuft.

3. Pressenantrieb nach einem der Ansprüche 1 und 2, dadurch gekennzeichnet, daß das Längenverhältnis der Lenker (25, 26 ; 27, 28) des zweiten Kniegelenkes gleich dem Längenverhältnis der Lenker (42, 43 ; 44, 45) des dritten Kniegelenkes ist, und daß das zweite und das dritte Kniegelenk winkelsynchron bewegbar sind.

4. Pressenantrieb nach einem der Ansprüche 1 bis 3, dadurch gekennzeichnet, daß das dritte Kniegelenk (42, 43 ; 44, 45) über eine Stößelverstellung (46 ; 47) an dem Pressengestell (14) abgestützt ist.

5. Pressenantrieb nach einem der Ansprüche 1 bis 4, dadurch gekennzeichnet, daß das Stützgelenk (23 ; 24) der ersten Kniegelenkes (19, 20 ; 21, 22) am Pressengestell (14) als Hubverstellvorrichtung ausgebildet ist.

6. Pressenantrieb nach einem der Ansprüche 1 bis 4 oder 5, dadurch gekennzeichnet, daß ein am Stützgelenk (23 ; 24) gelagerter Lenker (19 ; 21) des ersten Kniegelenkes (19, 20; 21, 22) durch eine Verlängerung (18 ; 19) mittelbar mit der Lasche (15 ; 16) verbunden ist.

7. Pressenantrieb nach einem der Ansprüche 1 bis 4 oder 5, dadurch gekennzeichnet, daß die Lasche (15 ; 16) an dem in Stützgelenk (23 ; 24) des ersten Kniegelenkes (19, 20 ; 21, 22) gelagerten Lenker (19 ; 21) unmittelbar angelenkt ist.

8. Pressenantrieb nach den Ansprüchen 5 und 6, dadurch gekennzeichnet, daß die Hubverstellvorrichtung mittels eines Gleitsteines (48 ; 49) in einer geradlinigen Führung (50; 51) des Pressengestelles (14) aufgebaut ist.

9. Pressenantrieb nach Anspruch 8, dadurch gekennzeichnet, daß der Gleitstein (48 ; 49) über eine Gewindespindel (52; 53) mit einem Schneckenrad (54; 55) von einer zentralen Schneckenwelle (56) bewegbar ist.

10. Pressenantrieb nach den Ansprüchen 5 und 7, dadurch gekennzeichnet, daß das Stützgelenk (23 ; 24) auf einem gestellfest aber schwenkbar gelagerten Hebel (57 ; 58) angeordnet ist, der über eine Verbindungslasche (59 ; 60) an einem zentralen Gleitstein (61) angelenkt ist, der über eine Verstellspindel (62) mit einem Schneckenrad (63) durch ein weiteres Schneckenrad (64) verstellbar ist.

## Claims

1. Press drive with a central eccentric-shaft (10) which is interactively connected via a connecting rod (11) to a sliding block (12) which is guided in a straight, vertical guide (13), links (15, 16) being coupled to the sliding block (12), in an arrangement such that they are symmetrical with respect to one another, by means of which links (15,16) it is possible in an indirect manner and via a further articulated connection to move a ram (39), massbalancing weights (33, 34) being provided, which correspond to the reciprocating masses, are driven in the opposite direction, and are connected, via further rods, to the sliding block (12), characterised in that, at the minimum, the following duplex arrangement is provided, symmetrically with respect to the eccentric-shaft (10), this arrangement comprising
a) a first toggle joint (19, 20 ; 21,22), which is arranged almost horizontally and is coupled to the link (15, 16), and possesses a supporting joint (23 ; 24) on the press frame (14),
b) a second toggle joint (25, 26 ; 27, 28), which is arranged almost vertically and is connected to the first toggle joint (19, 20 ; 21, 22), and to which the mass-balancing weight (33 ; 34) is coupled in a manner whereby it is guides on the press frame (14), and
c) a third toggle joint (42, 43 ; 44, 45), which is arranged almost vertically and which is connected, via a transfer link (40 ; 41) and a common joint, to the first toggle joint (19, 20 ; 21, 22), and to the second toggle joint (25, 26 ; 27, 28), which is coupled to the ram (39), and which is guided on the press frame (14) in the direction of movement of the ram (39).

2. Press drive according to Claim 1, characterised in that the third toggle joint (42, 43 ; 44, 45), reaches the extended position in the region of the lower reversal point of the ram (39), and in that the first toggle joint (19, 20 ; 21, 22) passes through the flexed position at the same time.

3. Press drive according to one of Claims 1 and 2, characterised in that the ratio of the length of the rods (25, 26 ; 27, 28) of the second toggle joint is equal to the ratio of the length of the rods (42, 43 ; 44, 45) of the third toggle joint, and in that the second and third toggle joints can be moved in angular synchronism.

4. Press drive according to one of the Claims 1 to 3, characterised in that the third toggle joint (42, 43 ; 44, 45) is supported on the press frame (14) via a ram-adjustment device (46; 47).

5. Press drive according to one of Claims 1 to 4, characterised in that the supporting joint (23 ; 24) of the first toggle joint (19, 20 ; 21, 22) on the press frame (14) is designed as a stroke-adjustment device.

6. Press drive according to one of Claims 1 to 4, or Claim 5, characterised in that one rod (19 ; 21) of the first toggle joint (19, 20 ; 21, 22), which rod is mounted at the supporting joint (23 ; 24), is indirectly connected to the link (15 ; 16) by means of an extension (18 ; 19).

7. Press drive according to one of Claims 1 to 4, or Claim 5, characterised in that the link (15 ;16) is directly coupled to the rod (19, 21) which is mounted in the supporting joint (23 ; 24) of the first toggle joint (19, 20 ; 21, 22).

8. Press drive according to Claims 5 and 6, characterised in that the stroke-adjustment device is formed by means of a block (48 ; 49), which slides in a straight-line guide (50 ; 51) in the press frame (14).

9. Press drive according to Claim 8, characterised in that the sliding block (48 ; 49) can be moved along a threaded spindle (52; 53) by a central worm shaft (56), this movement being transmitted by means of a worm gear (54 ; 55).

10. Press drive according to Claims 5 and 7, characterised in that the supporting joint (23 ; 24) is installed on a lever (57 ; 58), which is mounted at a fixed location on the frame, but in a manner permitting pivoting, and which is coupled, via a connecting link (59 ; 60), to a central sliding block (61) that can be shifted along an adjusting spindle (62) by means of a worm gear (63), through the action of a further worm gear (64).

## Revendications

1. Mécanisme de commande de presse comprenant un arbre à excentrique central (10) qui agit par l'intermédiaire d'au moins une bielle (11) sur une coulisse (12) guidée dans un guidage rectiligne vertical (13) et à laquelle sont articulées symétriquement des barres d'accouplement ou jumelles (15, 16) pour le déplacement d'un coulisseau (39) par l'intermédiaire d'une autre liaison articulée, ainsi que des contrepoids (33, 34), correspondant aux masses animées de mouvements alternatifs, qui sont mus en sens contraire et sont reliés à la coulisse (12) par d'autres bielles, caractérisé en ce qu'il possède, dans chacune des branches d'une disposition symétrique par rapport à l'arbre à excentrique 10 comportant au moins deux branches de transmission d'efforts :
a) une première genouillère (19, 20 ; 21, 22) orientée presque horizontalement, qui est articulée à la jumelle (15 ; 16) et présente une articulation d'appui (23 ; 24) sur le bâti de presse (14) ;
b) une deuxième genouillère (25, 26 ; 27, 28), orientée à peu près verticalement, qui est reliée à la première genouillère (19, 20 ; 21, 22) et sur laquelle est articulé le contrepoids (33 ; 34), lui- même guidé sur le bâti de presse ; et
c) une troisième genouillère (42, 43 ; 44, 45), orientée à peu près verticalement, qui est reliée par une barre d'accouplement (40 ; 41) et une articulation commune à la première (19, 20 ; 21, 22) et la deuxième genouillère (25, 26 ; 27, 28) et qui est articulée au coulisseau (39) et guidée sur le bâti de presse (14) dans la direction de déplacement du coulisseau (39).

2. Mécanisme selon la revendication 1, caractérisé en ce que la troisième genouillère (42, 43 ; 44, 45) atteint la position étendue lorsque le coulisseau (39) est dans la région du point mort bas et en ce que la première genouillère (19, 20 ; 21, 22) passe en même temps par la position de flexion maximale.

3. Mécanisme selon la revendication 1 ou 2, caractérisé en ce que le rapport des longueurs des bielles (25, 26 ; 27, 28) de la deuxième genouillère est le même que le rapport des longueurs des bielles (42, 43 ; 44, 45) de la troisième genouillère et en ce que la deuxième et la troisième genouillère sont mues en synchronisme angulaire.

4. Mécanisme selon l'une quelconque des revendications 1 à 3, caractérisé en ce que la troisième genouillère (42, 43 ; 44, 45) est appuyée sur le bâti (14) de la presse avec interposition d'un organe (46 ; 47) pour le réglage en hauteur du coulisseau (39).

5. Mécanisme selon l'une quelconque des revendications 1 à 4, caractérisé en ce que l'articulation d'appui (23 ; 24) de la première genouillère (19, 20 ; 21, 22) sur le bâti de presse (14) est réalisée comme un dispositif de réglage de la course du coulisseau.

6. Mécanisme selon l'une quelconque des revendications 1 à 5, caractérisé en ce que la bielle (19 ; 21) de la première genouillère (19, 20 ; 21, 22) montée sur l'articulation d'appui (23 ; 24) est reliée à la jumelle (15 ; 16) par une rallonge (18 ; 19) de cette bielle.

7. Mécanisme selon l'une quelconque des revendications 1 à 5, caractérisé en ce que la jumelle (15 ; 16) est directement articulée sur la bielle (19 ; 21) montée dans l'articulation d'appui (23 ; 24) de la première genouillère (19, 20 ; 21, 22).

8. Mécanisme selon la revendication 5 ou 6, caractérisé en ce que le dispositif de réglage de la course comporte une coulisse (48 ; 49) disposée dans un guidage rectiligne (50 ; 51) du bâti (14) de la presse.

9. Mécanisme selon la revendication 8, caractérisé en ce que la coulisse (48 ; 49) est déplaçable au moyen d'un arbre à vis sans fin central (56) par l'intermédiaire d'une tige filetée (52 ; 53) et d'une roue à vis sans fin (54 ; 55).

10. Mécanisme selon la revendication 5 ou 7, caractérisé en ce que l'articulation d'appui (23 ; 24) est disposée sur un levier (57 ; 58) monté oscillant sur le bâti de la presse et articulé par l'intermédiaire d'une pièce d'accouplement (59 ; 60) sur une coulisse centrale (61) qui peut être déplacée au moyen d'une tige filetée de réglage (62) portant une roue (63) à vis sans fin et d'une autre roue (64) à vis sans fin.
